# FASCICULE DE BREVET EUROPEEN

(11) **EP 0 480 839 B1**
(45) Date de publication et mention de la délivrance du brevet: **20.09.1995**
(21) Numéro de dépôt: 91402713.1
(22) Date de dépôt: 10.10.1991
(51) Int. Cl.: D21J 7/00

(54) **Procédé de fabrication de pièces conformées à partir de pâte à papier et dispositif pour sa mise en oeuvre**
Verfahren zur Herstellung von aus Papiermasse geformten Gegenständen und Vorrichtung zu dessen Durchführung
Process for the manufacture of objects formed from paper pulp and device for carrying out the process

(30) Priorité: 12.10.1990 FR 9012647
(43) Date de publication de la demande: 15.04.1992
(73) Titulaire: Société ANACELLULOSE, F-77173 Chevry-Cossigny (FR); Amson, Yves, F-75015 Paris (FR)
(72) Inventeur: Amson, Yves, F-75015 Paris (FR)
(74) Mandataire: Phélip, Bruno

(56) Documents cités:
- WO-A-90/04678
- DE-B- 1 061 670
- FR-A- 760 653
- GB-A- 359 950
- GB-A- 2 074 085
- US-A- 2 741 165
- US-A- 3 271 239

## Description

La présente invention concerne un procédé de fabrication de pièces conformées , à partir de pâte à papier , et en particulier de pâte à papier de la qualité communément appelée " pâte noble" dans cette industrie, la matière de ces pièces moulées présentant sensiblement la même rigidité que certains cartons.

L'invention est également relative à un dispositif pour la mise en oeuvre de ce procédé.

Ce procédé permet de fabriquer notamment des jouets, des sculptures, des décorations d'objets, des présentoirs et/ou emballages pour produits cosmétiques , parfums, médicaments , produits agro-alimentaires, ainsi que des pièces pouvant être utilisées dans la joaillerie, l'hygiène ou les arts sous forme d'emballages,de coffrets ou encore de supports publicitaires.

On connaît différents dispositifs pour la fabrication d'articles en pâte à papier.

En particulier, le brevet US-1 697 244 qui est relativement ancien, concerne une machine pour le formage de pâte à papier comprenant une roue tournant autour d'un axe horizontal et supportant à sa périphérie des porte-moules. A la partie inférieure de cette roue, est prévu un récipient rempli de pâte à papier. Cette machine comprend des moyens pour maintenir une aspiration sur les moules. Ainsi, une pression constante et uniforme est maintenue sur la couche de pâte à papier placée dans le moule, durant le dépôt de la pâte à papier et le séchage de celle-ci. Le séchage s'effectue grâce à l'aspiration d'air chaud à travers la pâte à papier et le moule , durant le passage de celui-ci dans la chambre de séchage. Des moyens sont prévus pour fournir de l'air sous pression vers l'intérieur du moule de façon à éjecter l'article une fois sec.

Les brevets GB-1 137 761 et FR-1 399 753 sont plus récents mais décrivent des machines pour la fabrication d'articles creux en pâte à papier comprenant des moyens similaires et en particulier une roue porte-moules.

On constate que, du fait de leur rotation, ces machines sont complexes, en particulier en ce qui concerne les systèmes d'alimentation, en air comprimé par exemple. De plus, le changement des moules sur la roue est une opération relativement longue.

Ces machines présentent des dimensions importantes ,du fait que les moules doivent être fixés sur une roue.Ainsi,la taille des pièces moulées par ces machines est limitée.Il n'est , en particulier, pas envisageable de réaliser des pièces d'une largeur de 2 ou 3 mètres.

Ces machines sont destinées à permettre des cadences de production relativement importantes et elles sont utilisées par exemple pour réaliser des conditionnements et emballages de produits agroalimentaires tels que des boîtes à oeufs. Les procédés connus de fabrication de pièces en cellulose réalisées à partir de pâte à papier , mis en oeuvre notamment par l'utilisation des machines qui viennent d'être décrites, consistent donc à :
1°) appliquer de la pâte à papier dans une empreinte à la forme de la pièce et ménagée dans un support,par aspiration au travers de l'empreinte précitée de ce support, de sorte que la pâte à papier soit mise en forme sur l'empreinte, et
2°) sécher la pâte préalablement déposée.

Ces procédés connus nécessitent l'utilisation d'au moins trois outillages distincts complémentaires et comprenent les étapes successives suivantes :
1°) Mise en place d'une grille métallique à la forme de la pièce désirée , et définissant l'empreinte , qui est supportée dans une forme analogue en métal plein ou en un autre matériau résistant,destinée à éviter la déformation de la grille ou empreinte, relativement flexible.
   Cette forme en métal est percée d'une multitude de trous pour permettre l'aspiration au travers de cette grille qui la coiffe.
2°) Aspiration de la pâte au travers de la grille et de la forme en métal ou autre matériau résistant.
3°) Séchage de la pièce moulée par passage dans un four tunnel , dans lequel la pièce est entraînée par une bande transporteuse qui traverse le tunnel, le séchage de la pièce étant assuré par soufflage de jets d'air chaud le long de sa trajectoire dans le four tunnel, l'air chaud étant à une température suffisante pour la transformation du liquide rémanant en vapeur évacuée par un système de ventilation.

Dans un autre mode d'exécution de l'étape de séchage, la pièce est séchée au moyen de deux outillages complémentaires :
- un premier outillage en métal présentant une empreinte négative de la pièce , et renfermant un ensemble de résistances électriques permettant l'élévation en température de l'outillage à une température comprise entre 260°C et 290°C, l'outillage et l'empreinte étant percés d'une multitude de trous pour laisser s'évacuer la vapeur ,
- un deuxième outillage, similaire au premier en ce qu'il présente une empreinte de la pièce renfermant un ensemble de résistances électriques et chauffantes et est percé d'une multitude de trous , mais tel que son empreinte soit de forme positive, et complémentaire de la forme négative de l'empreinte du premier outillage .

Chacun des deux outillages nécessaires à la mise en oeuvre de l'étape de séchage du procédé utilisé actuellement, est d'une réalisation complexe et doit présenter une forme correspondant à la pièce à sécher, ce qui entraîne un coût et un temps considérables pour la fabrication de ces dispositifs .

Ces procédés nécessitent donc l'utilisation de plusieurs outillages , plusieurs semaines à plusieurs mois pouvant être nécessaires à la confection de ces outillages, suivant la difficulté résultant des problèmes d'adaptation à la forme de la pièce à sécher.

Par ailleurs,ces procédés sont d'une mise en oeuvre coûteuse , à cause de leur grande consommation d'énergie pour le chauffage des outillages ou du four tunnel.

De plus, ce dernier est encombrant et son entretien et sa maintenance compliquent les opérations de production.

Quant aux outillages spéciaux de séchage décrits précédemment , ils sont d'un coût très élevé à la fabrication et ne sont adaptés qu'à une seule dimension et forme de pièce. Il faut donc réaliser de nouveaux outillages,avec toutes les complications de production qui en résultent , pour chaque pièce différente.

Comme cela a été indiqué précédemment, le moule est, en général, constitué par une empreinte, réalisée en une grille métallique mise à la forme de la pièce désirée et un élément de forme analogue mais réalisé notamment en un métal plein percé de trous.

On comprend que, dans les machines connues, une aspiration importante doit être appliquée sur le moule lorsque celui-ci est rempli de pâte à papier. En effet, le moule est entraîné en rotation par la roue et la pâte à papier n'est maintenue dans le moule que par l'aspiration appliquée.

On constate que, du fait de l'aspiration, la pâte à papier pénètre dans les trous de la grille. Ceci oblige à réaliser uniquement des pièces ne présentant pas de contre-dépouille . En effet, une pièce présentant une contre-dépouille ne pourrait être démoulée.

Cette contrainte entraîne des inconvénients notables car elle complique la réalisation des moules. De plus , la présence de contre-dépouilles peut être intéressante pour accroître l'impression de volume des pièces obtenues, notamment dans le cas de réalisation de présentoirs pour produits cosmétiques. Elle peut également être tout à fait indispensable si l'on souhaite réaliser des sculptures par exemple.

On peut également citer le document FR-A-760 653 qui concerne un procédé et un dispositif pour la fabrication de pièces à partir de pâte à papier. Ce procédé comporte une étape de mise en forme, dans laquelle on applique de la pâte à papier dans un moule à la forme de la pièce et poreux aux gaz et une étape de séchage, dans laquelle on apporte de la chaleur à la pièce préalablement conformée dans le moule, en maintenant une dépression du côté extérieur du moule par rapport à l'intérieur du moule, le moule étant, pendant les deux étapes fixe et sensiblement horizontal, la partie intérieure du moule étant dirigée vers le haut.

Cependant, le moule est déplacé entre l'étape de mise en forme et l'étape de séchage. De plus, lors de l'étape de mise en forme, on applique une dépression du côté extérieur du moule, ce qui entraîne le dépôt de fibres sur les parois perforées du moule.

La présente invention vise à remédier à ces inconvénients , et à apporter divers avantages consistant notamment à simplifier de façon notable le dispositif de mise en oeuvre, à proposer un moule pouvant être exécuté rapidement, généralement sous 24 heures, à permettre la réalisation de pièces de dimensions quelconques et pouvant présenter des contre-dépouilles et à permettre une mise en oeuvre économique et aisée de l'étape de séchage, grâce à l'utilisation de moyens en commun avec ceux utilisés pour conformer les pièces.

A cet effet, l'invention est relative à un procédé de fabrication de pièces à partir de pâte à papier, selon lequel le seule est également fixe de l'étape de mise en forme à l'étape de séchage et pendant l'étape de mise en forme, on maintient à température ambiante , une surpression du côté extérieur du moule par rapport à l'intérieur du moule.

De façon avantageuse, l'intensité de la surpression maintenue pendant l'étape de mise en forme est choisie de façon à obtenir une couche sensiblement homogène et uniforme de pâte à papier à l'intérieur du moule.

Selon un premier mode de réalisation de l'invention, pendant l'étape de séchage, on apporte de la chaleur à la pièce, par rayonnement infra-rouge.

De préférence, le rayonnement produit une température comprise entre 100°C et 290°C.

Selon un deuxième mode de réalisation de l'invention, pendant l'étape de séchage, on apporte de la chaleur à la pièce en chauffant des gaz qui sont aspirés au travers de la pièce du fait de la dépression.

Afin que le séchage de la pièce soit le plus court et le plus complet possible, les gaz chauds aspirés pendant l'étape de séchage sont à une température comprise entre 100°C et 290°C.

Alors que la pièce conformée se trouve encore dans le moule, elle est séchée soit par rayonnement et aspiration de gaz,soit par aspiration de gaz préalablement chauffés au travers du moule et du support, de sorte que l'ensemble des étapes du procédé de fabrication se fait jusqu'au démoulage de la pièce moulée et séchée , à l'aide du même outillage pour le moulage, ou conformation, et le séchage.

Dans le but de limiter les manipulations et de s'adapter à toutes les formes de pièces , la pièce en pâte à papier est démoulée par injection d'air comprimé à travers le moule,après le séchage.

En variante, et afin de réaliser des économies de coût, de maintenance et de manipulation pour les pièces , lesdites pièces peuvent, notamment lorsqu'elles sont de grandes dimensions être démoulées au moyen d'un dispositif d'aspiration à ventouse , ce qui permet éventuellement d'utiliser la même source d'aspiration que pour les autres étapes du procédé.

Afin d'augmenter la beauté de la pièce et de lui donner un meilleur pouvoir de communication, le procédé de fabrication comporte une étape optionnelle supplémentaire de coloration de la pièce moulée par dépôt de pigments sur la surface de la pièce ou par adjonction de pigments dans la pâte à papier. Dans ce dernier cas, on obtient ainsi des pièces teintées dans la masse.

En vue d'augmenter la rigidité et l'esthétique, les pièces moulées peuvent être métallisées.

Afin que les pièces placées à l'extérieur ou stockées dans des endroits humides ou non protégés résistent aux intempéries ,le procédé de fabrication des pièces comporte une étape optionnelle d'imperméabilisation par un traitement de résines.

L'invention concerne également un dispositif pour la mise en oeuvre du procédé qui vient d'être décrit.

Ce dispositif comprend un moule poreux sensiblement horizontal, la partie intérieure du moule étant dirigée vers le haut, des moyens pour appliquer la pâte à papier dans le moule, des moyens pour sécher la pièce préalablement conformée dans le moule et des moyens pour maintenir une dépression du côté extérieur du moule par rapport à l'intérieur du moule quand les moyens de séchage sont actionnés.

Selon l'invention, le moule est fixe et réalisé dans un matériau poreux non hydrophile, le dispositif comportant des moyens pour maintenir une surpression du côté extérieur du moule par rapport à l'intérieur du moule quand les moyens d'application de la pâte sont actionnés.

De façon préférée, le matériau résiste aux chocs thermiques dûs aux passages de vapeur lorsque le séchage est obtenu par aspiration de gaz chauds de façon à ce que la durée de vie du moule soit relativement longue. Dans le même but, on choisit de préférence un matériau qui ne s'oxyde pas.

Ce matériau peut être composite.

Divers détails et avantages de l'invention apparaîtront clairement à la lecture de la description qui va suivre , donnée à titre non limitatif , en se référant aux dessins annexés , dans lesquels :
Les figures 1 et 2 représentent , une pièce respectivement pendant l'étape de mise en forme et à l'état encore humide , puis pendant l'étape de séchage par aspiration.

En référence à la figure 1, le dispositif selon l'invention permettant la fabrication de pièces à partir de pâte à papier , comprend essentiellement un moule 1, placé sur un support 2 fixe . Le moule est disposé de façon sensiblement horizontale, la partie intérieure 3 , du moule étant dirigée vers le haut. Il est réalisé dans un matériau poreux aux gaz.

La pièce 4 est mise en forme de la manière suivante :
- on verse , manuellement ou par des moyens automatiques , une quantité appropriée de pâte à papier dans le moule 1,
- et on maintient, à température ambiante, pendant toute l'étape de mise en forme, une surpression, du côté extérieur 5 du moule 1 par rapport à l'intérieur 3 du moule.

Cette surpression dont l'intensité est judicieusement choisie, permet d'éviter que la pâte à papier ne se dépose au fond du moule, du fait de la gravité et de maintenir une couche uniforme et homogène de pâte à papier sur la partie intérieure 3 du moule.

Pendant l'étape de séchage, on établit une dépression du côté extérieur 5 du moule 1 par rapport à l'intérieur 3 du moule et l'on apporte de la chaleur à la pièce préalablement conformée dans le moule.Cette dépression peut par exemple être obtenue au moyen d'une pompe à vide et d'un conduit débouchant à l'arrière du moule 1. Ces dispositifs ne sont pas illustrés sur les figures.

Cette chaleur peut être apportée à la pièce par rayonnement infra-rouge. Ce rayonnement est produit par un dispositif approprié qui n'est pas représenté sur les figures. Ce dispositif produit notamment une température comprise entre 100° et 290°C.

On peut déterminer de façon appropriée la valeur du rayonnement pour que la pièce soit chauffée sans que le moule ne le soit. Ceci permet de protéger efficacement le moule des chocs thermiques.

On peut également choisir de sécher la pièce 4 dans le moule 1 en aspirant des gaz chauds 6 à travers la pièce et le moule, le flux de gaz étant dirigé du haut vers le bas du moule, comme illustré par la figure 2.

Cette aspiration 6 de gaz chauds peut par exemple être obtenue au moyen d'un dispositif de chauffage placé au-dessus du moule et chauffant des gaz qui sont aspirés du fait de la dépression. Ce dispositif n'est pas représenté sur la figure 2. Les gaz utilisés sont, de préférence,constitués par de l'air ambiant.

Ainsi, le dispositif de chauffage chauffe l'air jusqu'à une température comprise de préférence entre 100°C et 290°C , et l'air chaud 6 est mis en mouvement au travers du moule 1 et de la pièce 4, conformée dans le moule, par ladite pompe montée à l'extrémité dudit conduit d'aspiration, ce qui sèche la pièce 1 conformée qui est encore dans l'empreinte.

Du fait de la dépression,la pâte à papier vient se fixer dans le moule.En effet,le moule,bien que non hermétique à la pression,est étanche à la pâte à papier qui ne peut donc pas être entraînée plus loin par la dépression ,et cette pâte prend la forme imposée par le moule, tout en étant séchée du fait de la température du rayonnement ou de l'air aspiré.

Puis la pièce 1 est démoulée suivant deux variantes de réalisation possibles :
- soit par une distribution d'air comprimé, produite par une source d'air comprimé disponible dans l'atelier , cet air comprimé circulant de la même manière que l'air aspiré par la pompe, mais en sens opposé , et expulsant la pièce 4 du moule 1.
- soit un dispositif d'aspiration par ventouse qui est placé sur au moins une surface extérieure de la pièce, et par déplacement de la ou des ventouses sur la pièce 4.

Le moule 1 est réalisé de préférence en un matériau non hydrophile.

Il est soumis à des chocs thermiques importants lorsque le séchage est assuré par aspiration de gaz chauds et, pour accroître sa durée de vie , il est préférable de le réaliser en un matériau résistant aux chocs thermiques. Dans le même but, ce matériau ne s'oxyde pas. De préférence,le moule 1 peut notamment être constitué en un matériau composite pour être rapidement réalisé.

Le procédé peut comporter une étape supplémentaire selon la fonction assignée à la pièce dont voici certains exemples spécifiques.

D'une manière générale, afin de présenter différents aspects suivant les différentes faces de la pièce moulée, de manière à modifier le pouvoir de communication de la pièce utilisée , notamment comme présentoir , la pièce est colorée dans une étape supplémentaire par tous types de dépôt de pigments sur les surfaces de ladite pièce.

Selon un autre mode de réalisation, les pièces obtenues ont été teintées dans la masse par une adjonction de pigments dans la pâte à papier,préalablement aux différentes étapes du procédé qui viennent d'être décrites.

Selon un mode spécifique de réalisation, les pièces peuvent être métallisées.

Afin de présenter un aspect raffiné nécessaire notamment pour les présentoirs,la teinte de la pièce moulée peut être obtenue par peinture au pistolet.

Afin d'obtenir des états de surface différents , le procédé de fabrication des pièces moulées peut comporter une étape supplémentaire de laquage avec ou sans cuisson, ce qui permet d'ajuster la qualité de la surface à la fonction de la pièce et de rendre, de plus, la pièce totalement imperméable .

Il apparaît clairement de la description qui précède que, du fait que le moule est fixe et horizontal,le moule et donc la pièce peuvent être de dimensions quelconques.

De plus, le dispositif est très simple par rapport aux dispositifs connus.En particulier, le moule peut être changé très rapidement ce qui est intéressant dans le domaine technique visé par l'invention,lorsque les séries sont de petites quantités.

Le moule étant disposé de sorte que sa partie inférieure soit dirigée vers le haut, l'intensité de l'aspiration de gaz établie pendant l'étape de séchage est très inférieure à celle qui est nécessaire dans les systèmes à roue tournante qui n'utilisent pas la gravité. Ainsi, la pâte à papier pénètre beaucoup moins dans la surface interne du moule et l'on peut réaliser des pièces présentant des contre-dépouilles.

Bien que l'invention ait été décrite en liaison avec un procédé bien particulier, elle n'y est nullement limitée et on peut y apporter de nombreuses variantes , comme par exemple tous les procédés permettant une vaporisation de liquide rémanent , dans le moule de conformation sans sortir du cadre de l'invention telle que définie par les Revendications.

Les signes de référence insérés après les caractéristiques techniques mentionnées dans les revendications, ont pour seul but de faciliter la compréhension de ces dernières, et n'en limitent aucunement la portée.

## Revendications

1. Procédé de fabrication de pièces à partir de pâte à papier comprenant :
1) une étape de mise en forme dans laquelle on applique de la pâte à papier dans un moule à la forme de la pièce et poreux aux gaz et
2) une étape de séchage , dans laquelle on apporte de la chaleur à la pièce préalablement conformée dans le moule, en maintenant une dépression du côté extérieur (5) du moule par rapport à l'intérieur (3) du moule, le moule étant, pendant les deux étapes, fixe et sensiblement horizontal, la partie intérieure (3) du moule étant dirigée vers le haut, caractérisé en ce que, le moule étant également fixe de l'étape de mise en forme à l'étape de séchage, pendant l'étape de mise en forme, on maintient, à température ambiante, une surpression du côté extérieur (5) du moule par rapport à l'intérieur (3) du moule (1).

2. Procédé selon la revendication 1, caractérisé en ce que l'intensité de la surpression maintenue pendant l'étape de mise en forme est choisie de façon à obtenir une couche sensiblement homogène et uniforme de pâte à papier à l'intérieur (3) du moule (1).

3. Procédé selon l'une des revendications 1 ou 2, caractérisé en ce que pendant l'étape de séchage, on apporte de la chaleur à la pièce (4) par rayonnement infra-rouge.

4. Procédé selon la revendication 3, caractérisé en ce que le rayonnement produit une température comprise entre 100°C et 290°C.

5. Procédé selon l'une des revendications 1 ou 2, caractérisé en ce que, pendant l'étape de séchage, on apporte de la chaleur à la pièce (4) en chauffant des gaz qui sont, aspirés au travers de la pièce du fait de la dépression.

6. Procédé selon la revendication 5, caractérisé en ce que lesdits gaz sont constitués par l'air ambiant.

7. Procédé selon l'une des revendications 5 ou 6 ,caractérisé en ce que les gaz chauds (6) aspirés pendant l'étape de séchage sont à une température comprise entre 100°C et 290°C.

8. Procédé de fabrication de pièces, selon l'une quelconque des revendications 1 à, 7, caractérisé en ce qu'après l'étape de séchage, la pièce (4) est dégagée du moule (1) par injection d'air comprimé à travers le moule.

9. Procédé de fabrication de pièces selon l'une des revendications 1 à 7, caractérisé en ce qu'après l'étape de séchage, la pièce (4) est dégagée du moule (1) au moyen d'un dispositif d'aspiration à ventouse.

10. Procédé de fabrication de pièces selon l'une quelconque des revendications 1 à 9, caractérisé en ce qu'il comporte une étape supplémentaire de coloration de la pièce (4) conformée, par dépôt de pigments sur la surface de ladite pièce .

11. Procédé de fabrication de pièces selon l'une des revendications 1 à 9, caractérisé en ce qu'il comporte une étape supplémentaire de coloration dans la masse de la pièce (4), par adjonction de pigments dans la pâte à papier.

12. Procédé de fabrication de pièces selon l'une quelconque des revendications 1 à 11, caractérisé en ce qu'il comporte une étape supplémentaire de métallisation de la surface de la pièce (4) conformée.

13. Procédé de fabrication de pièces selon l'une des revendications 1 à 12, caractérisé en ce qu'il comporte en outre une étape d'imperméabilisation des pièces (4) , par un traitement de résines.

14. Dispositif pour la mise en oeuvre du procédé selon l'une des revendications 1 à 13, comprenant un moule poreux (1) sensiblement horizontal, la partie intérieure (3) du moule (1) étant dirigée vers le haut, des moyens pour appliquer la pâte à papier dans le moule, des moyens pour sécher la pièce préalablement conformée dans le moule et des moyens pour maintenir une dépression du côté extérieur (5) du moule (1) par rapport à l'intérieur (3) du moule (1) quand les moyens de séchage sont actionnés, le dispositif étant caractérisé en ce que ledit moule (1) est fixe et réalisé dans un matériau poreux non hydrophile, le dispositif comportant des moyens pour maintenir une surpression du côté extérieur (5) du moule (1) par rapport à l'intérieur (3) du moule (1) quand les moyens d'application de la pâte sont actionnés.

15. Dispositif selon la revendication 14, caractérisé en ce que ledit matériau résiste aux chocs thermiques et ne s'oxyde pas.

16. Dispositif selon l'une des revendications 14 ou 15, caractérisé en ce que ledit matériau est composite.

## Claims

1. A process for the manufacture of objects formed from paper pulp, comprising :
1) a shaping stage in which paper pulp is applied into a gas-porous mould shaped as the object and
2) a drying stage, during which heat is brought to the object after prior shaping in the mould, while maintaining a low pressure on the outer side (5) of the mould with respect to the inner side (3) of the mould, whereby the mould, during both stages, remains fixed and more or less horizontal, whereas the inner section (3) of the mould is directed upwards, characterised in that, as the mould is also fixed from the shaping stage to the drying stage, a high pressure is maintained during the shaping stage, at room temperature, on the outer side (5) of the mould with respect to the inner side (3) of the mould (1).

2. A process according to claim 1, characterised in that the intensity of the high pressure maintained during the shaping stage has been selected in order to obtain more or less a homogeneous and uniform paper pulp layer inside (3) the mould (1).

3. A process according to one of the claims 1 or 2, characterised in that during the drying stage, heat is applied to the object (4) by infrared beam.

4. A process according to claim 3, characterised in that the beam generates a temperature comprised between 100°C and 290°C.

5. A process according to one of the claims 1 or 2, characterised in that, during the drying stage, heat is applied to the object (4) by heated gases sucked in through the object as a result of the low pressure.

6. A process according to claim 5, characterised in that the said gases are formed by the ambient air.

7. A process according to one of the claims 5 or 6, characterised in that the hot gases (6) sucked in during the drying stage exhibit a temperature comprised between 100°C and 290°C.

8. A process for the manufacture of objects, according to any of the claims 1 to 7, characterised in that after the drying stage, the object (4) is released from the mould (1) by injection of compressed air through the mould.

9. A process for the manufacture of objects according to one of the claims 1 to 7, characterised in that after the drying stage, the object (4) is released from the mould (1) using a suction device.

10. A process for the manufacture of objects according to any of the claims 1 to 9, characterised in that it comprises an additional colouring stage of the shaped object (4) by applying pigments onto the surface of the said object.

11. A process for the manufacture of objects according to one of the claims 1 to 9, characterised in that it contains an additional colouring stage of the mass of the object (4), by adding pigments to the paper pulp.

12. A process for the manufacture of objects according to any of the claims 1 to 11, characterised in that it comprises an additional metal-plating stage of the surface of the shaped object (4).

13. A process for the manufacture of objects according to one of the claims 1 to 12, characterised in that it also contains a waterproofing stage of the objects (4) using a resin treatment.

14. A device to carry out the process according to one of the claims 1 to 13, comprising a porous mould (1) which is more or less horizontal, whereas the inner section (3) of the mould (1) is directed upwards, means for the application of the paper pulp in the mould, means to dry the shaped object in the mould, and means to maintain a low pressure on the outer side (5) of the mould (1) with respect to the inner side (3) of the mould (1) when the drying means are operated, whereby the device is characterised in that the said mould (1) is fixed and made of non-absorbent porous material, whereas the device comprises means to maintain a high pressure on the outer side (5) of the mould (1) with respect to the inner side (3) of the mould (1) when the application means of the pulp are operated.

15. A device according to claim 14, characterised in that the said material resists thermal loads and does not oxidise.

16. A device according to one of the claims 14 or 15, characterised in that the said material is a compound one.

## Patentansprüche

1. Verfahren zur Herstellung von aus Papiermasse geformten Gegenständen umfassend:
1) einen Schritt der Formgebung, bei dem man die Papiermasse in eine gasdurchlässige Form mit der Gestalt des Gegenstandes einbringt, und
2) einen Schritt des Trocknens, bei dem man dem zuvor in der Form abgeformten Gegenstand Wärme zuführt, wobei man einen Unterdruck auf der Außenseite (5) der Form bezüglich des Inneren (3) der Form aufrechterhält und wobei die Form während der beiden Schritte feststehend und im wesentlichen horizontal ist, wobei der innere Teil (3) der Form nach oben gerichtet ist,
**dadurch gekennzeichnet,**
daß man, während die Form gleichermaßen von dem Schritt der Formgebung bis zu dem Trockenschritt feststehend ist, während des Schritts der Formgebung bei Umgebungstemperatur einen Überdruck auf der Außenseite (5) der Form bezüglich des Inneren (3) der Form (1) aufrechterhält.

2. Verfahren nach Anspruch 1,
**dadurch gekennzeichnet,**
daß die Höhe des Überdrucks während des Schritts der Formgebung derart gewählt ist, daß eine im wesentlichen homogene und gleichmäßige Papiermassenschicht im Inneren (3) der Form (1) erhalten wird.

3. Verfahren nach einem der Ansprüche 1 oder 2,
**dadurch gekennzeichnet,**
daß man während des Schritts des Trocknens dem Gegenstand (4) Wärme durch Infrarotstrahlung zuführt.

4. Verfahren nach Anspruch 3,
**dadurch gekenzeichnet,**
daß die Strahlung eine Temperatur zwischen einschließlich 100°C und 290°C erzeugt.

5. Verfahren nach einem der Ansprüche 1 oder 2,
**dadurch gekenzeichnet,**
daß man während des Trockenschritts dem Gegenstand (4) Wärme durch Heizen von Gasen zuführt, die durch den Gegenstand wegen des Unterdrucks angesaugt werden.

6. Verfahren nach Anspruch 5,
**dadurch gekenzeichnet,**
daß die Gase von der Umgebungsluft gebildet werden.

7. Verfahren nach einem der Ansprüche 5 oder 6,
**dadurch gekenzeichnet,**
daß die heißen Gase (6), die während des Schritts des Trocknens angesaugt werden, eine Temperatur zwischen einschließlich 100°C und 290°C aufweisen.

8. Verfahren zur Herstellung von Gegenständen nach einem der Ansprüche 1 bis 7,
**dadurch gekenzeichnet,**
daß nach dem Schritt des Trocknens der Gegenstand (4) durch Injektion von Druckluft durch die Form (1) von dieser gelöst wird.

9. Verfahren zur Herstellung von Gegenständen nach einem der Ansprüche 1 bis 7,
**dadurch gekenzeichnet,**
daß der Gegenstand (4) nach dem Schritt des Trocknens von der Form (1) mittels einer Saugnapf-Ansaugvorrichtung gelöst wird.

10. Verfahren zur Herstellung von Gegenständen nach einem der Ansprüche 1 bis 9,
**dadurch gekennzeichnet,**
daß es einen zusätzlichen Schritt des Färbens des abgeformten Gegenstandes (4) durch Niederschlag von Pigmenten auf der Oberfläche des Gegenstandes umfaßt.

11. Verfahren zur Herstellung von Gegenständen nach einem der Ansprüche 1 bis 9,
**dadurch gekennzeichnet,**
daß es einen zusätzlichen Schritt des Durchfärbens der Masse des Gegenstandes (4) durch Beigabe von Pigmenten in die Papiermasse umfaßt.

12. Verfahren zur Herstellung von Gegenständen nach einem der vorhergehenden Ansprüche 1 bis 11,
**dadurch gekennzeichnet,**
daß es einen zusätzlichen Schritt der Metallisierung der Oberfläche des glattgeformten Gegenstandes (4) umfaßt.

13. Verfahren zur Herstellung Von Gegenständen nach einem der Ansprüche 1 bis 12,
**dadurch gekennzeichnet,**
däß es weiterhin einen Schritt des Imprägnierens der Gegenstände (4) durch Behandlung mit Kunstharzen umfaßt.

14. Vorrichtung zur Ausübung des Verfahrens nach einem der Ansprüche 1 bis 13, welche eine poröse, im wesentlichen horizontale Form (1) umfaßt, wobei der innere Teil (3) der Form (1) nach oben gerichtet ist, Mittel zum Aufbringen der Papiermasse in die Form umfaßt, Mittel zum Trocknen des zuvor in der Form abgeformten Gegenstands umfaßt sowie Mittel zum Aufrechthalten eines Unterdrucks auf der Außenseite (5) der Form (1) bezüglich des Inneren (3) der Form (1) umfaßt, wenn die Trockenmittel betätigt sind,
**dadurch gekenzeichnet,**
daß die Form (1) feststehend ist und aus einem porösen, nicht hydrophilen Material besteht, daß die Vorrichtung Mittel zum Aufrechterhalten eines Überdrucks auf der Außenseite (5) der Form (1) bezüglich des Inneren (3) der Form (1), wenn die Mittel zum Aufbringen der Masse betätigt sind, umfaßt.

15. Vorrichtung nach Anspruch 14,
**dadurch gekenzeichnet,**
daß das Material Wärmeschocks widersteht und nicht oxydiert.

16. Vorrichtung nach einem der Ansprüche 14 oder 15,
**dadurch gekenzeichnet,**
daß das Material Komposit-Material ist.
